# EUROPÄISCHE PATENTSCHRIFT

(11) **EP 3 987 135 B1**
(45) Veröffentlichungstag und Bekanntmachung des Hinweises auf die Patenterteilung: **28.02.2024**
(21) Anmeldenummer: 20740187.8
(22) Anmeldetag: 15.05.2020
(51) Int. Cl.: E05B 77/54, E05B 81/14, E05B 81/56, E05B 83/24, E05B 83/26, E05B 81/06

(54) **KRAFTFAHRZEUGSCHLOSS, INSBESONDERE KRAFTFAHRZEUG- HAUBENSCHLOSS**
MOTOR VEHICLE LOCK, IN PARTICULAR A MOTOR VEHICLE BONNET LOCK
SERRURE DE VÉHICULE À MOTEUR, EN PARTICULIER SERRURE DE CAPOT DE VÉHICULE À MOTEUR

(30) Priorität: 24.06.2019 DE 102019116878
(43) Veröffentlichungstag der Anmeldung: 27.04.2022
(73) Patentinhaber: Kiekert Aktiengesellschaft, 42579 Heiligenhaus (DE)
(72) Erfinder: DROST, Bernhard, 46419 Isselburg (DE); STURM, Christian, 47804 Krefeld (DE)
(86) Internationale Anmeldenummer: PCT/DE2020/100423
(87) Internationale Veröffentlichungsnummer: WO 2020/259739

(56) Entgegenhaltungen:
- DE-U1-202017 100 895
- GB-A- 2 562 271
- US-A1- 2014 088 826
- US-A1- 2017 058 575

## Beschreibung

Die Erfindung betrifft ein Kraftfahrzeugschloss, insbesondere Kraftfahrzeug-Haubenschloss, mit einem Gesperre aus dem wesentlichen Drehfalle und Sperrklinke zur Wechselwirkung mit einem Schließbolzen, und mit einem Fanghaken zur unabhängigen und zusätzlichen Sicherung des Schließbolzens, wobei das Gesperre mit einem Gesperreantrieb und der Fanghaken mit einem Fanghakenantrieb ausgerüstet sind.

Kraftfahrzeugschlösser und insbesondere Kraftfahrzeug-Haubenschlösser verfügen aus Sicherheitsgründen ergänzend zu dem eigentlichen Gesperre zur Sicherung des Schließbolzens über den zusätzlichen Fanghaken, mit dessen Hilfe der Schließbolzen unabhängig vom Gesperre gesichert werden kann. Tatsächlich besteht beispielsweise bei nicht richtig geschlossenen Fronthauben die Gefahr, dass diese aus einer Vorraststellung durch den angreifenden Fahrtwind hochschwenken und die Sicht für einen Fahrzeugführer vollständig bedecken. Das ist gefährlich und unfallträchtig. Damit es hierzu nicht kommt oder kommen kann, sorgt der Fanghaken für die beschriebene zusätzliche Sicherung des Schließbolzens. In der Regel wird der Fanghaken manuell von einem Fahrzeugbenutzer weggeschwenkt, nachdem zuvor das Gesperre geöffnet worden ist, um die fragliche Haube bzw. Fronthaube öffnen zu können.

Ein Kraftfahrzeugschloss und insbesondere Frontklappenschloss oder Fronthaubenschloss wird in der DE 10 2010 061 518 A1 beschrieben. Hier ist der Fanghaken mit einer Steuerflanke und einer Rastflanke ausgerüstet. Außerdem ist der Fanghaken fest mit der Drehfalle verbunden. Auf diese Weise soll insgesamt eine schlosstechnische Verbesserung erreicht werden.

Bei der DE 10 2017 102 813 A1 der Anmelderin ist das dort realisierte Haubenschloss zusätzlich mit einer Aufstelleinrichtung für den Schließbolzen ausgerüstet. Außerdem findet sich zumindest eine die Aufstelleinrichtung beaufschlagende Stellfeder sowie ein Sensor zur Positionsabfrage der Haube. Eine zusätzlich vorgesehene Zusatzfeder sorgt dafür, dass bei Ausfall und/oder Fehlfunktion der Stellfeder die Haube aufgestellt wird. Auf diese Weise soll insgesamt eine einwandfreie Positionsabfrage der Haube mit Hilfe des Sensors zur Verfügung gestellt werden.

Beim gattungsbildenden Stand der Technik nach der DE 10 2017 108 266 A1 sind ein Gesperreantrieb und ein Fanghakenantrieb in Gestalt von Stellmitteln bzw. Kleinstantrieben realisiert. Mit Hilfe des Gesperreantriebes kann die Sperrklinke des Gesperres von ihrem Eingriff mit der Drehfalle abgehoben werden. Der Fanghakenantrieb sorgt dafür, dass der Fanghaken den Schließbolzen freigibt. Üblicherweise wird der Fanghaken mit einer Feder beaufschlagt, sodass der Fanghakenantrieb für die Öffnung des Fanghakens und die Freigabe des Schließbolzens gegen die Kraft der Feder sorgt.

Der Stand der Technik insbesondere nach der gattungsbildenden DE 10 2017 108 266 A1 hat sich grundsätzlich bewährt, wenn es darum geht, eine komfortable Öffnung des Kraftfahrzeug-Haubenschlosses zu realisieren. Eine solche Anforderung stellt sich insbesondere für den Fall, dass die zugehörige Kraftfahrzeug-Haube und insbesondere Kraftfahrzeug-Fronthaube zum Verschluss eines frontseitig des Kraftfahrzeuges vorgesehenen Kofferraums genutzt wird. Denn dann kann die Fronthaube mit Hilfe des Gesperreantriebes bequem vom Kraftfahrzeuginnern her elektrisch geöffnet werden. In der Vergangenheit an dieser Stelle oftmals vorgesehene und mechanisch beaufschlagbare Bowdenzüge oder Stellstangen können dann ausdrücklich entfallen.

Auch aus der US 2014//088826 A1 ist ein Kraftfahrzeug-Haubenschlosses mit einem Gesperre aus im Wesentlichen Drehfalle und Sperrklinke zur Wechselwirkung mit einem Schließbolzen und mit einem Fanghaken zur unabhängigen und zusätzlichen Sicherung des Schließbolzens bekannt, wobei das Gesperre mit einem Gesperreantrieb und der Fanghaken mit einem Fanghakenantrieb ausgerüstet sind, wobei der Gesperreantrieb und der Fanghakenantrieb nach Maßgabe von Kraftfahrzeugsignalen wahlweise beaufschlagt werden.

Allerdings besteht bei mit einer solchen Haube verschlossenen Kofferräumen frontseitig oder heckseitig oder wo auch immer am oder im Kraftfahrzeug das Problem, dass im fraglichen Kofferraum versehentlich eingeschlossene Personen für eine Öffnung von innen her sorgen können müssen. Eine solche Öffnung des Kraftfahrzeug-Haubenschlosses von innen her ist insbesondere dann problematisch, wenn das Fahrzeug in Bewegung ist. Denn dann besteht wie beim zuvor referierten Stand der Technik die Gefahr, dass die zugehörige Haube im Falle einer Fronthaube unkontrolliert hochschwenkt und die Sicht des Fahrzeugführers mit den bereits beschriebenen negativen Folgen behindert. Hier will die Erfindung insgesamt Abhilfe schaffen.

Der Erfindung liegt das technische Problem zugrunde, ein derartiges Kraftfahrzeugschloss und insbesondere Kraftfahrzeug-Haubenschloss so weiterzuentwickeln, dass gestiegene Sicherheitsanforderungen erfüllt sind und insbesondere im Kofferraum eingeschlossene Personen ohne Gefährdung ihrer eigenen Gesundheit oder derjenigen von Fahrzeuginsassen freikommen können. Die Erfindung geht aus von einem Kraftfahrzeugschloss, insbesondere Kraftfahrzeug-Haubenschloss, mit einem Gesperre aus im Wesentlichen Drehfalle und Sperrklinke zur Wechselwirkung mit einem Schließbolzen, mit einem Fanghaken zur unabhängigen und zusätzlichen Sicherung des Schließbolzens, wobei das Gesperre mit einem Gesperreantrieb und der Fanghaken mit einem Fanghakenantrieb ausgerüstet sind, wobei der Gesperreantrieb und der Fanghakenantrieb nach Maßgabe von Kraftfahrzeugsignalen wahlweise beaufschlagt werden, mit einer zur Ansteuerung des betreffenden Antriebes vorgesehenen Steuereinheit und mit einer von der Steuereinheit unabhängige Sicherheitseinheit zur Ansteuerung zumindest des Fanghakenantriebes

Zur Lösung dieser technischen Problemstellung ist ein gattungsgemäßes Kraftfahrzeugschloss und insbesondere Kraftfahrzeug-Haubenschloss im Rahmen der Erfindung dadurch gekennzeichnet, dass die Sicherheitseinheit und die Steuereinheit parallel das betreffende Kraftfahrzeugsignal verarbeiten.

Der Gesperreantrieb und der Fanghakenantrieb können beispielsweise pneumatisch arbeiten. Im Regelfall handelt es sich sowohl bei dem Gesperreantrieb als auch bei dem Fanghakenantrieb jedoch jeweils um elektromotorische Stellantriebe, die im Kraftfahrzeugbereich prinzipiell eingesetzt werden und bewährt sind. Zu diesem Zweck verfügt der jeweilige elektromotorische Antrieb meistens über einen Elektromotor und ein zusätzliches Stellmittel. Mit Hilfe des Stellmittels kann das Gesperre zum Öffnen beaufschlagt werden oder auch der Fanghaken. Selbstverständlich sind auch andere Beaufschlagungen des Gesperres respektive des Fanghakens mit dem zugehörigen Antrieb möglich.

Bei den zuvor angesprochenen Kraftfahrzeugsignalen handelt es sich beispielsweise um eine Kraftfahrzeuggeschwindigkeit, ein öffnungssignal im Kraftfahrzeuginnenraum, ein Öffnungssignal im Kraftfahrzeugkofferraum, ein Kraftfahrzeugbremssignal, ein Kraftfahrzeugneigungssignal etc. Das heißt, erfindungsgemäß erfolgt zunächst einmal die Auswertung zumindest eines dieser zuvor angesprochenen Kraftfahrzeugsignale. In Abhängigkeit von der Auswertung dieses Kraftfahrzeugsignales werden dann der Fanghakenantrieb, der Gesperreantrieb oder beide beaufschlagt.

Befindet sich das Kraftfahrzeug in Ruhe und liegt folglich die Kraftfahrzeuggeschwindigkeit unterhalb eines Schwellwertes von beispielsweise Schrittgeschwindigkeit (5 bis 6 km/h), so wird in einem solchen Fall das zugehörige Kraftfahrzeugsignal derart ausgewertet, dass sowohl der Gesperreantrieb als auch der Fanghakenantrieb jeweils im öffnenden Sinne beaufschlagt werden, sodass die zugehörige Haube hoch- oder aufgeschwenkt werden kann.

Meistens wird zusätzlich in diesem Zusammenhang ein Öffnungssignal im Kraftfahrzeuginnenraum oder auch im Kraftfahrzeugkofferraum ausgewertet. Das heißt, sofern ein solches Öffnungssignal beobachtet und erfasst wird, führt dies in Verbindung mit der abgefragten Kraftfahrzeuggeschwindigkeit und bei stehendem oder nahezu stehendem Fahrzeug dazu, dass sowohl das Gesperre als auch der Fanghaken geöffnet werden, sodass als Folge hiervon die zugehörige Haube aufgeschwenkt werden kann. In diesem Zusammenhang ist es zusätzlich noch möglich und denkbar, ein Kraftfahrzeugbremssignal auszuwerten. In diesem Fall wird eine Öffnung der Haube nur für den Fall zugelassen, dass das Kraftfahrzeug zusätzlich abgebremst wird.

In diesem Zusammenhang trägt die Erfindung dem Umstand Rechnung, dass beispielsweise das Kraftfahrzeug bei abgestelltem Motor und folglich fehlendem Signal der Kraftfahrzeuggeschwindigkeit bei einer etwaigen Schrägstellung losrollen kann, was auf jeden Fall eine Öffnung verhindert soll. Dazu mag das Kraftfahrzeugbremssignal ausgewertet werden. Im Allgemeinen wird ein solcher Funktionszustand jedoch dadurch abgebildet, dass bei fehlendem Signal der Kraftfahrzeuggeschwindigkeit eine Öffnung ohnehin nicht möglich ist.

Zusätzlich kann alternativ oder ergänzend auch noch ein Kraftfahrzeugneigungssignal ausgewertet werden. An dieser Stelle trägt die Erfindung dem Umstand Rechnung, dass die Öffnung einer Haube des Kraftfahrzeuges beispielsweise in schräggestelltem Zustand nicht zugelassen wird, um ein abruptes Aufschwenken der Haube zu verhindern. In diesem Fall ist es möglich, lediglich das Gesperre zu öffnen und demgegenüber den Fanghaken nach wie vor in Eingriff mit dem Schließbolzen zu halten, um ein abruptes Öffnen der Haube aufgrund der Schrägstellung des Kraftfahrzeuges zu verhindern. Jedenfalls lassen sich eine oder mehrere Kraftfahrzeugsignale vorteilhaft auswerten und sorgen je nach ihrer Ausprägung dafür, dass der Gesperreantrieb alleine, der Fanghakenantrieb zusammen mit dem Gesperreantrieb oder keiner der Antriebe beaufschlagt wird. In diesem Zusammenhang ist eine singuläre Beaufschlagung des Fanghakenantriebes ohnehin meistens nicht möglich bzw. wird aus Sicherheitsgründen ausgeschlossen. Das heißt, der Fanghakenantrieb wird entweder zusammen oder zeitlich nach dem Gesperreantrieb geöffnet oder verbleibt in seiner den Schließbolzen fangenden Stellung aus Sicherheitsgründen.

Um diese verschiedenen Funktionsstellungen abbilden zu können, ist erfindungsgemäß zur Ansteuerung des betreffenden Antriebes eine Steuereinheit vorgesehen. Außerdem wertet die Steuereinheit das eine oder die mehreren der zuvor beschriebenen Kraftfahrzeugsignale aus.

Zusätzlich zu der Steuereinheit ist erfindungsgemäß noch eine unabhängige Sicherheitseinheit realisiert, welche zur Ansteuerung zumindest des Fanghakenantriebes vorgesehen und ausgelegt ist. Das heißt, die Sicherheitseinheit sorgt ihrerseits und vorteilhaft im Rahmen der Erfindung dafür, dass einzig der Fanghakenantrieb mit ihrer Hilfe angesteuert wird.

In diesem Zusammenhang kann die Auslegung ferner so getroffen sein, dass die Sicherheitseinheit der Steuereinheit nachgeschaltet ist. Erfindungsgemäß verarbeiten die Sicherheitseinheit und die Steuereinheit parallel das eine oder die mehreren Kraftfahrzeugsignale.

Die Sicherheitseinheit steuert in Abhängigkeit vom betreffenden Kraftfahrzeugsignal den Fanghakenantrieb zum elektrischen Öffnen des Fanghakens an. Alternativ hierzu sorgt die Sicherheitseinheit dafür, dass eine elektrische Zuleitung des Fanghakenantriebes galvanisch getrennt wird. In diesem Fall stellt die Sicherheitseinheit sicher, dass der Fanghaken nicht geöffnet werden kann. Durch die mit Hilfe der Sicherheitseinheit vorgenommene galvanische Trennung der elektrischen Zuleitung des Fanghakenantriebes wird die Sicherheit enorm gesteigert, weil die galvanische Trennung der elektrischen Zuleitung beibehalten wird, und zwar unabhängig davon, ob die Steuereinheit die Sicherheitseinheit respektive den Fanghakenantrieb ansteuert oder nicht.

Das heißt, die Sicherheitseinheit beaufschlagt den Fanghakenantrieb prioritär gegenüber der Steuereinheit. Anders ausgedrückt, gehen Signale der Sicherheitseinheit an den Fanghakenantrieb etwaigen Signalen der Steuereinheit zur Beaufschlagung des Fanghakenantriebes hierarchisch vor, sodass einzig und allein die Sicherheitseinheit für die maßgebliche Beaufschlagung des Fanghakenantriebes sorgt.

Der Fanghakenantrieb selbst kann zum Öffnen des Fanghakens und zusätzlich zu seiner mechanischen Blockade eingerichtet sein. Eine solche mechanische Blockade des Fanghakens wird in der Regel bei fehlendem Freigabesignal seitens der Sicherheitseinheit vorgenommen. Die mechanische Blockade kann dabei alternativ oder sogar zusätzlich zur galvanischen Trennung der elektrischen Zuleitung des Fanghakenantriebes eingerichtet werden. Das heißt, so lange das Freigabesignal seitens der Sicherheitseinheit fehlt, wird entweder die elektrische Zuleitung des Fanghakenantriebes galvanisch getrennt oder sorgt per Fanghakenantrieb für die mechanische Blockade des Fanghakens. In beiden Fällen stellt die Erfindung sicher, dass der Fanghaken seine den Schließbolzen fangende und sichernde Position unter allen Umständen beibehält. Dadurch können sogar Fehlfunktionen der Steuereinheit aufgefangen und beherrscht werden, weil die Sicherheitseinheit prioritär gegenüber der Steuereinheit für die Beaufschlagung des Fanghakenantriebes sorgt.

Der Fanghakenantrieb kann dabei zur mechanischen Blockade des Fanghakens bei fehlendem Freigabesignal mit einem zusätzlichen Blockadeantrieb ausgerüstet sein. Es ist aber auch möglich, den Fanghakenantrieb so auszulegen, dass dieser sowohl für die Öffnung des Fanghakens als auch für seine mechanische Blockade bei fehlendem Freigabesignal eingerichtet ist und hierfür sorgt.

Der Gesperreantrieb ist demgegenüber meistens einzig zum Öffnen des Gesperres eingerichtet. Dazu arbeitet der Gesperreantrieb auf die Sperrklinke dergestalt, dass diese von der Drehfalle abgehoben wird. Als Folge hiervon kommt der Schließbolzen vom Gesperre frei. Eine vollständige Öffnung der Haube setzt nun jedoch voraus, dass zusätzlich auch der Fanghaken geöffnet wird bzw. den Schließbolzen freigibt. Das ist nur nach Maßgabe der KFZ-Signale möglich, wie dies im Detail zuvor beschrieben wurde.

Im Ergebnis werden insgesamt gesteigerte Sicherheitsanforderungen an die Beaufschlagung der zugehörigen Haube erfüllt. Denn Fehlfunktionen beispielsweise der Steuereinheit oder auch des Gesperres führen in keinem Fall zum Öffnen des Fanghakens während der Fahrt bzw. in Abhängigkeit von den zuvor diskutierten Kraftfahrzeugsignalen. Die zusätzliche Sicherheitseinheit bzw. das Sicherheitsmodul lässt sich mit einfachen Mitteln umsetzen. Vorm Öffnen des Fanghakens wird das zu prüfende Kraftfahrzeugsignal redundant sowohl von der Steuereinheit als auch der Sicherheitseinheit geprüft. Denn die Sicherheitseinheit und die Steuereinheit verarbeiten das oder die Kraftfahrzeugsignale parallel. Bei etwaigen Unstimmigkeiten behält die Sicherheitseinheit die Blockade des Fanghakens bei. Auf diese Weise wird ein erheblicher Sicherheitsgewinn gegenüber bisherigen Lösungen beobachtet. Hierin sind die wesentlichen Vorteile zu sehen.

Im Folgenden wird die Erfindung anhand einer lediglich ein Ausführungsbeispiel darstellenden Zeichnung näher erläutert; es zeigen:
- Fig. 1: das erfindungsgemäße Kraftfahrzeugschloss in Gestalt eines Kraftfahrzeug-Haubenschlosses reduziert auf die wesentlichen Bestandteile in seinen Grundzügen und
- Fig. 2: die schaltungstechnische Umsetzung der Ansteuerung des Kraftfahrzeugschlosses bzw. Kraftfahrzeug-Haubenschlosses nach Fig. 1.

In der Fig. 1 ist ein Kraftfahrzeugschloss in Gestalt eines Kraftfahrzeug-Haubenschlosses dargestellt. Anhand der Fig. 1 erkennt man, dass das Kraftfahrzeugschloss bzw. Kraftfahrzeug-Haubenschloss mit einem Schlosskasten ausgerüstet ist, in welchem ein Gesperre 1, 2 aus einer Drehfalle 1 und einer Sperrklinke 2 drehbar gelagert ist. Das Gesperre 1, 2 wechselwirkt mit einem Schlosshalter respektive einem Schließbolzen 3 des Schlosshalters. Ein zusätzlicher und nicht dargestellter Auswerfer mag dafür sorgen, dass der Schließbolzen 3 in Gegenrichtung zur in der Fig. 1 durch einen Pfeil angedeuteten Schließrichtung nach einem Öffnungsvorgang beaufschlagt wird.

Sobald der Schließbolzen 3 in der in Fig. 1 eingezeichneten Schließrichtung in ein Einlaufmaul 4 des Schlosskastens fährt, wird die Drehfalle 1 im in der Fig. 1 angedeuteten Uhrzeigersinn verschwenkt, sodass die Sperrklinke 2 im dann erreichten Schließzustand des Gesperres 1, 2 mit einer hakenförmigen Kontur 5 eine Verlängerung 6 der Drehfalle 1 rastend hintergreifen kann. Dazu fährt der Schließbolzen 3 gegen eine Anlagefläche 7 der Drehfalle 1.

Der Schließbolzen 3 wird in der Schließstellung des dargestellten Kraftfahrzeugschlosses bzw. Haubenschloss zusätzlich mit Hilfe eines Fanghakens 8 gesichert, welcher zu diesem Zweck mit Hilfe einer nicht dargestellten Feder im angedeuteten Gegenuhrzeigersinn um seine Achse beaufschlagt wird und den Schließbolzen 3 zusätzlich zur Drehfalle 1 sichert. Im Rahmen des Ausführungsbeispiels verfügt nun das Gesperre 1, 2 über einen elektromotorischen Gesperreantriebes 9 und ist zusätzlich ein elektromotorischer Fanghakenantrieb 10 realisiert.

Anhand einer vergleichenden Betrachtung der Figuren 1 und 2 erkennt man, dass der Gesperreantrieb 9 und der Fanghakenantrieb 10 nach Maßgabe von Kraftfahrzeugsignalen 11 wahlweise beaufschlagt werden. Bei den Kraftfahrzeugsignalen 11 handelt es sich beispielhaft nach dem Ausführungsbeispiel um die Kraftfahrzeuggeschwindigkeit, welche unterhalb einer Grenzgeschwindigkeit von beispielsweise 5 bis 6 km/h angesiedelt ist. Nur dann wird die Kraftfahrzeuggeschwindigkeit bzw. das betreffende Kraftfahrzeugsignal 11 von einer Steuereinheit 12 bzw. einer Sicherheitseinheit 13 dahingehend ausgewertet, eine Ansteuerung des betreffenden Antriebes 9, 10 überhaupt zuzulassen.

Tatsächlich erkennt man in der schematischen Darstellung der schaltungstechnischen Realisierung nach der Fig. 2, dass neben der Steuereinheit 12 zusätzlich noch die Sicherheitseinheit 13 realisiert ist, mit deren Hilfe zumindest der Fanghakenantrieb 10 angesteuert wird. Des Weiteren erkennt man in der Fig. 2 noch ein Öffnungssignal 14, welches vom Kraftfahrzeuginnenraum her seitens eines Fahrzeugbenutzers erzeugt werden kann. Ferner ein weiteres Öffnungssignal 15, welches im Innern eines mit Hilfe einer den Schließbolzen 3 tragenden Haube verschlossenen Kofferraums beispielsweise von einer dort befindlichen Person erzeugt werden kann.

Anhand der schaltungstechnischen Übersicht nach der Fig. 2 erkennt man, dass die Sicherheitseinheit 13 unabhängig von der Steuereinheit 12 ausgelegt ist und nach dem Ausführungsbeispiel lediglich zur Ansteuerung des Fanghakenantriebes 10 dient und eingesetzt wird. Außerdem ist die Sicherheitseinheit 13 der Steuereinheit 12 nachgeschaltet. Sowohl die Sicherheitseinheit 13 als auch die Steuereinheit 12 können parallel die Kraftfahrzeugsignale 11 verarbeiten. Schließlich ist die Auslegung so getroffen, dass die Sicherheitseinheit 13 den Fanghakenantrieb 10 prioritär gegenüber der Steuereinheit 12 beaufschlagt. Das heißt, etwaige Ansteuerungen respektive Freigabesignale der Sicherheitseinheit 13 für den Fanghakenantrieb 10 gehen vor, sodass zusätzliche Signale der Steuereinheit 12 unter Umständen ignoriert werden oder ignoriert werden können.

Die Auslegung ist dabei insgesamt wie folgt vorgenommen. Um die mit dem Schließbolzen 3 ausgerüstete Haube zu öffnen, muss zunächst einmal ein Öffnungssignal 14, 15 vorliegen. Dabei reicht eines der beiden Öffnungssignale 14, 15 aus. Das betreffende Öffnungssignal 14, 15 wird dazu von der Steuereinheit 12 ausgewertet und erfasst. Zusätzlich wertet die Steuereinheit 12 im Ausführungsbeispiel die Fahrzeuggeschwindigkeit 11 aus. Falls die Fahrzeuggeschwindigkeit 11 unterhalb des zuvor angegebenen Grenzwertes angesiedelt ist, gibt die Steuereinheit 12 ein Signal an den Gesperreantrieb 9. Der Gesperreantrieb 9 arbeitet zum Öffnen des Gesperres 1, 2 auf die Sperrklinke 2 und sorgt entsprechend der in der Fig. 1 angedeuteten Pfeilrichtung dafür, dass die Sperrklinke 2 von ihrem Eingriff mit der Drehfalle 1 in Schließstellung des Gesperres 1, 2 abgehoben wird. Dadurch kommt der Haken bzw. die hakenförmige Kontur 5 an der Sperrklinke 2 von der Verlängerung 6 der Drehfalle 1 frei, sodass die Drehfalle 1 so weit aufschwenkt, dass der Schließbolzen 3 entgegen der in der Fig. 1 eingezeichneten Schließrichtung nach oben bewegt wird. Der Fanghaken 8 befindet sich allerdings nach wie vor und unverändert im Eingriff mit dem Schließbolzen 3.

Der Fanghakenantrieb 10 kann nun seinerseits und indirekt über die Sicherheitseinheit 13 angesteuert werden. Dazu wird das Kraftfahrzeugsignal 11 redundant sowohl von der Steuereinheit 12 als auch der Sicherheitseinheit 13 überprüft. Stellt die Sicherheitseinheit 13 fest, dass das Fahrzeugsignal 11 das geforderte Kriterium erfüllt, so sorgt die Sicherheitseinheit 13 insgesamt dafür, dass der Fanghakenantrieb 10 den Fanghaken 8 in der angedeuteten Pfeilrichtung nach der Fig. 1 beaufschlagt, folglich gegen die Kraft der Feder von seinem Eingriff mit dem Schließbolzen 3 abhebt. Als Folge hiervon kommt die Haube frei und kann vollständig geöffnet werden.

Stellt die Sicherheitseinheit 13 jedoch fest, dass das Kraftfahrzeugsignal 11 nicht die Anforderungen dahingehend erfüllt, dass seitens der Sicherheitseinheit 13 ein Freigabesignal für den Fanghaken 10 erzeugt werden kann, so sorgt die Sicherheitseinheit 13 entweder dafür, dass eine elektrische Zuleitung für den Fanghakenantrieb 10 galvanisch getrennt wird. Oder es ist alternativ auch möglich, dass die Sicherheitseinheit 13 den Fanghakenantrieb 10 zur mechanischen Blockade des Schließbolzens 3 bei fehlendem Freigabesignal beaufschlagt.

Eine etwaige Fehlfunktion des Gesperres 1, 2 und/oder der Steuereinheit 12 wird insofern ignoriert, als die Sicherheitseinheit 13 einzig für die Beaufschlagung des Fanghakenantriebes 10 sorgt, und zwar prioritär gegenüber der Steuereinheit 12.

Sofern also beispielsweise bei der Auswertung des Kraftfahrzeugsignales 11 und der redundanten Prüfung durch die Steuereinheit 12 und die Sicherheitseinheit 13 Diskrepanzen beobachtet werden, sorgt die Sicherheitseinheit 13 in jedem Fall und aus Sicherheitsgründen dafür, dass die elektrische Zuleitung zum Fanghakenantrieb 10 galvanisch getrennt wird oder der Fanghakenantrieb 10 zur Blockade des Schließbolzens 3 beaufschlagt wird. In jedem Fall führen derartige Funktionsstörungen dazu, dass der Schließbolzen 3 nach wie vor mit Hilfe des Fanghakens 8 gesichert wird bzw. die zugehörige Haube nicht vollständig geöffnet werden kann. Der Fanghakenantrieb 10 kann dabei insgesamt zweiteilig ausgebildet sein, mit einem ersten Antriebsteil, welches den Fanghaken 8 im Uhrzeigersinn zur Freigabe des Schließbolzens 3 beaufschlagt und einem weiteren zweiten Antriebsteil, welches für die Blockade des Fanghakens 8 bei fehlendem Freigabesignal seitens der Sicherheitseinheit 13 sorgt. Grundsätzlich kann an dieser Stelle auch mit einem einzigen Antrieb gearbeitet werden.

Erfolgt beispielsweise während der Fahrt des Kraftfahrzeuges über das Öffnungssignal 15 eine Öffnungsanforderung aus dem Kofferraum, so sorgt die Steuereinheit 12 in diesem Fall dafür, dass das Gesperre 1, 2 geöffnet wird, der Fanghaken 8 allerdings nach wie vor den Schließbolzen 3 sichert. Dadurch erhält eine etwaige im Kofferraum befindliche Person Atemluft über den auf diese Weise geschaffenen Spalt der Haube zur Fahrzeugkarosserie und bleibt die Haube nach wie vor und unverändert mit Hilfe des Fanghakens 8 gesichert. In diesem Fall interpretiert die Steuereinheit 12 das Öffnungssignal 15 in entsprechendem Sinne und ignoriert das zusätzliche Kriterium für die Fahrzeuggeschwindigkeit bzw. das Kraftfahrzeugsignal 11. Gleichwohl sorgt die das Kraftfahrzeugsignal 11 abfragende Sicherheitseinheit 13 unverändert und nach wie vor dafür, dass der Fanghaken 8 gesichert wird, indem entweder die elektrische Zuleitung zum Fanghakenantrieb 10 eine Unterbrechung fährt oder der Fanghakenantrieb 10 den Fanghaken 8 blockiert.

### Bezugszeichenliste

- 1: Drehfalle
- 2: Sperrlinke
- 1, 2: Gesperre
- 3: Schließbolzen
- 4: Einlaufmaul
- 5: Haken
- 6: Verlängerung
- 7: Anlagefläche
- 8: Fanghaken
- 9: Gesperreantrieb
- 10: Fanghakenantrieb
- 11: Kraftfahrzeugsignale
- 12: Steuereinheit
- 13: Sicherheitseinheit
- 14, 15: Öffnungssignal

## Patentansprüche

1. Kraftfahrzeugschloss, insbesondere Kraftfahrzeug-Haubenschloss, mit einem Gesperre (1, 2) aus im Wesentlichen Drehfalle (1) und Sperrklinke (2) zur Wechselwirkung mit einem Schließbolzen (3), mit einem Fanghaken (8) zur unabhängigen und zusätzlichen Sicherung des Schließbolzens (3), wobei das Gesperre (1, 2) mit einem Gesperreantrieb (9) und der Fanghaken (8) mit einem Fanghakenantrieb (10) ausgerüstet sind, wobei der Gesperreantrieb (9) und der Fanghakenantrieb (10) nach Maßgabe von Kraftfahrzeugsignalen (11) wahlweise beaufschlagt werden, mit einer zur Ansteuerung des betreffenden Antriebes (9, 10) vorgesehenen Steuereinheit (12) und mit einer von der Steuereinheit (12) unabhängige Sicherheitseinheit (13) zur Ansteuerung zumindest des Fanghakenantriebes (10), **dadurch gekennzeichnet, dass** die Sicherheitseinheit (13) und die Steuereinheit (12) parallel das betreffende Kraftfahrzeugsignal (11) verarbeiten.

2. Kraftfahrzeugschloss nach Anspruch 1, **dadurch gekennzeichnet, dass** es sich bei den Kraftfahrzeugsignalen (11) beispielsweise um eine Kraftfahrzeuggeschwindigkeit, ein Öffnungssignal im Kraftfahrzeuginnenraum, ein Öffnungssignal im Kraftfahrzeugkofferraum, ein Kraftfahrzeugbremssignal, ein Kraftfahrzeugneigungssignal etc. handelt.

3. Kraftfahrzeugschloss nach Anspruch 1 oder 2, **dadurch gekennzeichnet, dass** die Sicherheitseinheit (13) der Steuereinheit (12) nachgeschaltet ist.

4. Kraftfahrzeugschloss nach einem der vorhergehenden Ansprüche, **dadurch gekennzeichnet, dass** die Sicherheitseinheit (13) in Abhängigkeit vom Kraftfahrzeugsignal (11) den Fanghakenantrieb (10) zum Öffnen des Fanghakens (12) ansteuert oder eine elektrische Zuleitung des Fanghakenantriebes (10) galvanisch trennt.

5. Kraftfahrzeugschloss nach einem der Ansprüche, **dadurch gekennzeichnet, dass** die Sicherheitseinheit (13) den Fanghakenantrieb (10) prioritär gegenüber der Steuereinheit (12) beaufschlagt.

6. Kraftfahrzeugschloss nach einem der Ansprüche 1 bis 5, **dadurch gekennzeichnet, dass** der Fanghakenantrieb (10) zum Öffnen des Fanghakens (8) und zusätzlich zu seiner mechanischen Blockade bei fehlendem Freigabesignal eingerichtet ist.

7. Kraftfahrzeugschloss nach einem der Ansprüche 1 bis 6, **dadurch gekennzeichnet, dass** der Gesperreantrieb (9) zum Öffnen des Gesperres (1, 2) durch Ausheben der Sperrklinke (2) von der Drehfalle (1) eingerichtet ist.

## Claims

1. Motor vehicle latch, in particular a motor vehicle hood latch, comprising a locking mechanism (1, 2) consisting substantially of a catch (1) and a pawl (2) for interacting with a locking pin (3), comprising a catch hook (8) for independent and additional securing of the locking pin (3), the locking mechanism (1, 2) being equipped with a locking mechanism drive (9) and the catch hook (8) with a catch hook drive (10), the locking mechanism drive (9) and the catch hook drive (10) being optionally acted upon in accordance with motor vehicle signals (11), comprising a control unit (12) provided for actuating the drive (9, 10) in question, and comprising a safety unit (13) which is independent of the control unit (12) for actuating at least the catch hook drive (10), **characterized in that** the safety unit (13) and the control unit (12) process the relevant motor vehicle signal (11) in parallel.

2. Motor vehicle latch according to claim 1, **characterized in that** the motor vehicle signals (11) are, for example, a motor vehicle speed, an opening signal in the motor vehicle interior, an opening signal in the motor vehicle trunk, a motor vehicle braking signal, a motor vehicle inclination signal, etc.

3. Motor vehicle latch according to either claim 1 or claim 2,
**characterized in that** the safety unit (13) is connected downstream of the control unit (12).

4. Motor vehicle latch according to any of the preceding claims,
**characterized in that** the safety unit (13) actuates, on the basis of the motor vehicle signal (11), the catch hook drive (10) for opening the catch hook (12) or galvanically isolates an electrical supply line of the catch hook drive (10).

5. Motor vehicle latch according to any of the claims, **characterized in that** the safety unit (13) prioritizes acting on the catch hook drive (10) over the control unit (12).

6. Motor vehicle latch according to any of claims 1 to 5,
**characterized in that** the catch hook drive (10) is configured to open the catch hook (8) and in addition to mechanically block said hook if there is no release signal.

7. Motor vehicle latch according to any of claims 1 to 6,
**characterized in that** the locking mechanism drive (9) for opening the locking mechanism (1, 2) is configured by lifting the pawl (2) from the catch (1).

## Revendications

1. Serrure de véhicule automobile, en particulier serrure de capot de véhicule automobile, comportant un mécanisme de verrouillage (1, 2) constitué sensiblement d'un loquet rotatif (1) et d'un cliquet de verrouillage (2) pour l'interaction avec un goujon de fermeture (3), comportant un crochet d'arrêt (8) permettant le blocage indépendant et supplémentaire du goujon de fermeture (3), dans lequel le mécanisme de verrouillage (1, 2) est équipé d'un entraînement de mécanisme de verrouillage (9) et le crochet d'arrêt (8) est équipé d'un entraînement de crochet d'arrêt (10), dans lequel l'entraînement de mécanisme de verrouillage (9) et l'entraînement de crochet d'arrêt (10) sont sollicités sélectivement en fonction de signaux de véhicule automobile (11), comportant une unité de commande (12) prévue pour la commande de l'entraînement (9, 10) concerné et comportant une unité de blocage (13) indépendante de l'unité de commande (12) pour la commande d'au moins l'entraînement de crochet d'arrêt (10), **caractérisée en ce que** l'unité de blocage (13) et l'unité de commande (12) traitent en parallèle le signal de véhicule automobile (11) concerné.

2. Serrure de véhicule automobile selon la revendication 1,
**caractérisée en ce que** les signaux de véhicule automobile (11) sont par exemple une vitesse de véhicule automobile, un signal d'ouverture dans l'habitacle de véhicule automobile, un signal d'ouverture dans le coffre de véhicule automobile, un signal de freinage de véhicule automobile, un signal d'inclinaison de véhicule automobile, etc.

3. Serrure de véhicule automobile selon la revendication 1 ou 2,
**caractérisée en ce que** l'unité de blocage (13) est montée en aval de l'unité de commande (12).

4. Serrure de véhicule automobile selon l'une des revendications précédentes, **caractérisée en ce que** l'unité de blocage (13) commande l'entraînement de crochet d'arrêt (10) pour l'ouverture du crochet d'arrêt (12) en fonction du signal de véhicule automobile (11) ou sépare de manière galvanique une ligne d'alimentation électrique de l'entraînement de crochet d'arrêt (10).

5. Serrure de véhicule automobile selon l'une des revendications,
**caractérisée en ce que** l'unité de blocage (13) sollicite l'entraînement de crochet d'arrêt (10) en priorité par rapport à l'unité de commande (12).

6. Serrure de véhicule automobile selon l'une des revendications 1 à 5,
**caractérisée en ce que** l'entraînement de crochet d'arrêt (10) est conçu pour ouvrir le crochet d'arrêt (8) et, en outre, pour le bloquer mécaniquement en l'absence de signal de libération.

7. Serrure de véhicule automobile selon l'une des revendications 1 à 6,
**caractérisée en ce que** l'entraînement de mécanisme de verrouillage (9) est conçu pour ouvrir le mécanisme de verrouillage (1, 2) en soulevant le cliquet de verrouillage (2) du loquet rotatif (1).
